# EUROPÄISCHE PATENTSCHRIFT

(11) **EP 2 746 712 B1**
(45) Veröffentlichungstag und Bekanntmachung des Hinweises auf die Patenterteilung: **12.04.2017**
(21) Anmeldenummer: 12198439.7
(22) Anmeldetag: 20.12.2012
(51) Int. Cl.: F41A 27/28

(54) **Antriebsvorrichtung für einen Werfer**
Actuation device for a launcher
Dispositif d'entraînement pour un lanceur

(43) Veröffentlichungstag der Anmeldung: 25.06.2014
(73) Patentinhaber: Curtiss-Wright Antriebstechnik GmbH, 8212 Neuhausen am Rheinfall (CH)
(72) Erfinder: Beer, Hanspeter, 8222 Beringen (CH); Theisen, Werner, 78798 Jestetten (DE); Kleiber, Michael, 8447 Dachsen (CH); Baumann, Alexander, 78176 Blumberg (DE)
(74) Vertreter: Dr. Graf & Partner AG

(56) Entgegenhaltungen:
- EP-A1- 1 557 634
- DE-B3-102006 057 564
- DE-U1-202012 004 430
- JP-A- 2010 261 667
- US-A1- 2012 024 143

## Beschreibung

Die Erfindung betrifft einen Werfer mit einer Abschussvorrichtung zum Abschuss von Nebelkerzen, Sprengkörpern und dergleichen. Die Erfindung betrifft weiter ein Verfahren zum Betrieb eines Werfers.

### Stand der Technik

Es ist bekannt Fahrzeuge wie Panzer oder auch Schiffe mit abstandsaktiven Schutzmassnahmen vor direkten Treffern zu schützen. Solche Schutzmassnahmen werden in Zukunft immer wichtiger, da sie als einzige in der Lage sind, einen Rundumschutz vor modernen Panzerabwehrlenkwaffen oder Hochleistungswuchtgeschossen zu gewährleisten, ohne dass sehr umfangreiche Panzerungen zu unakzeptabel hohen Fahrzeuggewichten führen. Solche abstandsaktiven Schutzsysteme können prinzipiell in zwei Arten eingeteilt werden, in Softkill-Passivschutzsysteme und Hardkill-Aktivschutzsysteme. Unter Softkill-Passivschutzsystemen versteht man Abwehrsysteme, welche die Bedrohung neutralisieren, ohne sie zu zerstören. Solche Systeme können zum Beispiel Täuschkörper wie Nebelkörper abfeuern, um Zielsysteme zu verwirren.

Hardkill-Aktivschutzsysteme dagegen beabsichtigen anfliegende Geschosse vor dem Auftreffen zu zerstören. Dabei wird das anfliegende Geschoss, z.B. eine Panzerabwehrlenkwaffe oder eine Granate, durch Sensoren, zum Beispiel Radar, geortet. Ein Computer entscheidet ob eine Bedrohung vorliegt, und leitet gegebenenfalls innerhalb von Millisekunden den Bekämpfungsvorgang ein, indem ein Abwehrgeschoss ausgerichtet und abgefeuert wird. Das Abwehrgeschoss explodiert in der Nähe des anfliegenden Geschosses, sodass dieses zerstört wird.

Die Druckschrift EP1930685A1, beziehungsweise die Druckschrift DE102006057564B3 offenbart einen Werfer zur Selbstverteidigung eines mobilen oder stationären Objektes, wobei dieser Werfer sowohl für Hardkill-Aktivschutzsysteme als auch für Softkill-Passivschutzsysteme geeignet ist. Dieser Werfer weist den Nachteil auf, dass die Ausrichtung des Werfers relativ langsam erfolgt. Zudem weist dieser Werfer relativ viele Verschleissteile auf.

Die Druckschriften JP2010261667A und US2012/0024143A1 offenbaren Vorrichtungen zum Drehen und Anheben von Schusswaffen. Derartige Vorrichtungen weisen den Nachteil auf, dass die Ausrichtung der Schusswaffe, insbesondere das Anheben, relativ langsam erfolgt.

Die Druckschrift DE202012004430U1 offenbart einen unschwenkbaren Werfer. Die Druckschrift EP1557634A1 offenbart eine Vorrichtung zur Halterung einer Waffenstation, wobei die Waffenstation mit verschiedenen Kombinationen von Waffen ausgerüstet werden kann, zum Beispiel eine Kombination aus Werferwaffen und Maschinengewehr.

### Darstellung der Erfindung

Aufgabe der Erfindung ist es einen Werfer auszubilden, der vorteilhafter auszurichten ist.

Diese Aufgabe wird gelöst mit einem Werfer aufweisend die Merkmale von Anspruch 1. Die Unteransprüche 2 bis 10 betreffen weitere vorteilhafte Ausgestaltungen. Die Aufgabe wird weiter gelöst mit einem Verfahren zum Betrieb eines Werfers aufweisend die Merkmale von Anspruch 11. Die Unteransprüche 12 bis 15 betreffen weitere vorteilhafte Verfahrensschritte.

Die Aufgabe wird insbesondere gelöst mit einem Werfer mit einer Abschussvorrichtung zum Abschuss von Nebelkerzen, Sprengkörpern und dergleichen, umfassend einen Sockel sowie umfassend zumindest ein Befestigungsteil zum Befestigen der Abschussvorrichtung, wobei das Befestigungsteil bezüglich dem Sockel um eine Azimutachse verdrehbar und/oder um eine Elevationsachse elevierbar beweglich ist, mit einem getriebelosen, elektromotorischen Azimutantrieb zum Verdrehen des Befestigungsteils und/oder einem getriebelosen, elektromotorischen Elevationsantrieb zum Elevieren des Befestigungsteils, wobei der Azimutantrieb einen Azimutstator und einen Azimutrotor umfasst, wobei die Drehachse des Azimutrotors die Azimutdrehachse definiert, und/oder wobei der Elevationsantrieb einen Elevationsstator und einen Elevationsrotor umfasst, wobei die Drehachse des Elevationsrotors die Elevationsachse definiert, und wobei das Befestigungsteil ein Teil des Elevationsrotors oder des Azimutrotors bildet oder wobei das Befestigungsteil fest mit dem Elevationsrotor oder dem Azimutrotor verbunden ist.

Die erfindungsgemässe Antriebsvorrichtung weist den Vorteil auf, dass das Befestigungsteil beziehungsweise eine mit dem Befestigungsteil fest verbundene Abschussvorrichtung direkt angetrieben ist. So ist beispielsweise der getriebelose, elektromotorische Elevationsantrieb derart ausgestaltet, dass dieser einen Rotor aufweist, auch als Elevationsrotor bezeichnet, wobei das Befestigungsteil vorzugsweise ein Teil des Elevationsrotors bildet, sodass die Abschussvorrichtung über das Befestigungsteil direkt mit dem Elevationsrotor verbindbar ist. Ein derartiger Direktantrieb der Abschussvorrichtung weist die Vorteile auf, dass die Abschussvorrichtung sehr schnell von einer Ausgangsposition zu einer Zielposition bewegt werden kann, dass die Verbindung zwischen dem Elevationsrotor und der Abschussvorrichtung vorzugsweise sehr steif ausgestaltet ist, was ein genaues und schnelles Positionieren der Abschussvorrichtung erlaubt, und dass nur wenige Verschleiss behaftete mechanische Mittel vorhanden sind, nämlich der Motor und ein Lager. Dadurch, dass auf mechanische Übertragungsglieder wie ein Getriebe verzichtet werden kann, ist die Positionierung der Abschussvorrichtung schneller, präziser und wartungsarmer.
In der am meisten bevorzugten Ausgestaltung umfasst die Antriebsvorrichtung sowohl einen Azimutantrieb als auch Elevationsantrieb, sodass die Abschussvorrichtung in zwei Drehrichtungen rotierbar gelagert ist. Für gewisse Anwendungen ist es jedoch auch ausreichend, wenn die Abschussvorrichtung nur in einer Drehrichtung rotierbar gelagert ist, sodass in einer vereinfachten Ausführungsform die Antriebsvorrichtung einzig einen Azimutantrieb oder einzig einen Elevationsantrieb umfasst, um die Abschussvorrichtung zu bewegen.

Bei Werfern ist es wichtig die Abschussvorrichtung innerhalb möglichst kurzer Zeit, das heisst innerhalb weniger als einer Sekunde, vorzugsweise im Bereich von Millisekunden, von einer Ausgangsposition in eine Zielposition auszurichten. Ein sehr schnelles Ausrichten der Abschussvorrichtung weist zum Beispiel den Vorteil auf, dass das angreifende Geschoss in grösserer Distanz bezüglich dem zu schützenden Objekt zerstört werden kann, oder dass auch in der Nähe abgeschossene Geschosse noch abgefangen werden können.

### Kurze Beschreibung der Zeichnungen

Die zur Erläuterung der Ausführungsbeispiele verwendeten Zeichnungen zeigen:
- Fig. 1: eine perspektivische Ansicht eines ersten Ausführungsbeispiels einer Antriebsvorrichtung mit befestigter Abschussvorrichtung;
- Fig. 2: eine Frontansicht des in Figur 1 dargestellten Werfers;
- Fig. 3: eine Seitenansicht der Antriebsvorrichtung;
- Fig. 4: einen Längsschnitt durch die Antriebsvorrichtung gemäss Figur 3 entlang der Schnittlinie A-A;
- Fig. 5: eine Frontansicht eines zweiten Ausführungsbeispiels eines Werfers;
- Fig. 6: eine Frontansicht eines dritten Ausführungsbeispiels eines Werfers.

Grundsätzlich sind in den Zeichnungen gleiche Teile mit gleichen Bezugszeichen versehen.

### Wege zur Ausführung der Erfindung

Fig. 1 zeigt in einer perspektivischen Ansicht und Figur 2 in einer Frontansicht ein Ausführungsbeispiel eines Werfers 10 umfassend einen Sockel 2, einen Azimutantrieb 3, einen Elevationsantrieb 4 und zwei Abschussvorrichtungen 5,6 mit je drei Abschussrohren 5a,5b,5c; 6a,6b,6c. Der Sockel 2 ist auf einem Untergrund befestigbar, beispielsweise einem Fahrzeug. Wie aus Figur 2 ersichtlich erzeugt der Azimutantrieb 3 eine Drehbewegung um die Azimutachse 3a, und der Elevationsantrieb 4 eine Drehbewegung um die Elevationsachse 4a. Das Befestigungsteil 4i bildet ein Teil des nicht sichtbaren Rotors 4d des Elevationsantriebs 4, sodass die Abschussvorrichtungen 5 und 6 direkt je mit einem Ende des Rotors 4d verbunden sind und durch den Rotor 4d um die Elevationsachse 4a drehend angetrieben sind. Der Elevationsantrieb 4 ist über eine Plattform 3e mit einem nicht sichtbaren Rotor 3d des Azimutantriebs 3 verbunden, sodass der Elevationsantriebs um die Azimutachse 3a drehend angetrieben ist, sodass die Abschussvorrichtung 5,6 bezüglich dem Sockel 2 sowohl um die Azimutachse 3a als auch um die Elevationsachse 4a drehbar gelagert ist. Die Abschussvorrichtung 5,6 kann in einer Vielzahl unterschiedlicher Ausführungsformen ausgestaltet sein, je nach Erfordernis des abzuschiessenden Gegenstandes. Die Abschussvorrichtung 5,6 könnte beispielsweise auch nur ein einziges Abschussrohr 5a umfassen. Es ist einzig erforderlich, dass die Abschussvorrichtung 5,6 ein Verbindungsmittel zur Verbindung mit dem Befestigungsteil 4i aufweist.

Figur 3 zeigt in einer Seitenansicht die in den Figuren 1 und 2 dargestellte Antriebsvorrichtung 1. Der Elevationsantrieb 4 ist als ein Elektromotor ausgestaltet mit einem im Zentrum angeordneten Rotor 4d, welcher die Elevationsachse 4a festlegt. Der Rotor 4d umfasst an dessen Stirnseite zudem ein Befestigungsteil 4i, an welchem, wie aus Figur 2 ersichtlich, eine Abschussvorrichtung 5;6 befestigbar ist.

Figur 4 zeigt einen Längsschnitt der Antriebsvorrichtung 1 entlang der in Figur 3 dargestellten Schnittlinie A-A. In diesem Längsschnitt ist der Innenaufbau der Antriebsvorrichtung 1 nur schematisch dargestellt. Der Elevationsantrieb 4 ist als ein getriebeloser Elektromotor ausgestaltet und umfasst ein Gehäuse 4e, 4f in welchem ein Stator 4c und ein Rotor 4d angeordnet ist, wobei der Rotor 4d über zwei Lager 4b, auch als Elevationsantriebslager bezeichnet, bezüglich dem Gehäuse 4e,4f drehbar gelagert ist. Der Rotor 4 umfasst an den beiden Stirnseiten je ein Befestigungsteil 4i. Das Gehäuse 4e ist unten über ein Verbindungsteil 4g mit einer Plattform 3e des Azimutantriebs 3 verbunden, sodass der gesamte Elevationsantriebe 4 um die Azimutachse 3a drehbar gelagert ist.

Der Azimutantrieb 3 ist ebenfalls als ein getriebeloser Elektromotor ausgestaltet und umfasst ein Gehäuse 3f in welchem ein Stator 3c und ein Rotor 3d angeordnet ist, wobei der Rotor 3d über zwei Lager 3b, auch als Azimutantriebslager bezeichnet, bezüglich dem Gehäuse 3f drehbar gelagert ist. Der Rotor 3d umfasst an der oberen Stirnseite eine Plattform 3e auf welcher der Elevationsantrieb 4 befestigt und somit um die Azimutachse 3a drehbar gelagert ist. Der Stator 3c des Azimutantrieb 3 ist unten mit einem Sockel 2 fest verbunden. Die Elektromotoren des Azimutantriebs 3 und des Elevationsantriebs 4 sind nur schematisch dargestellt und können in einer Vielzahl von Möglichkeiten ausgestaltet sein. Vorteilhafterweise sind die Antriebe 3,4 und insbesondere deren Rotoren 3d,4d massearm ausgestaltet. So ist der Rotor 3d beispielsweise als Hohlwelle ausgestaltet. Dieser hohle Rotor 3d weist zudem den Vorteil auf, dass Kabel, welche nicht explizit dargestellt sind, über die Sockelöffnung 2a, den hohlen Innenraum des Rotors 3d und den Durchgang 3g zum Elevationsantrieb 4 zuführbar sind, um den Elevationsantrieb 4 mit elektrischer Energie und Steuersignalen zu versorgen. Die Elektromotoren können je nach Erfordernis als Innenläufermotor, als Aussenläufermotor oder als Doppelmotor ausgestaltet sein. Unter einem Doppelmotor wird hierin ein Elektromotor mit einem innenliegenden und einem aussenliegenden Stator und einem dazwischen angeordneten Rotor verstanden. Als Elektromotor ist beispielsweise ein bürstenloser Synchronmotor geeignet.

In einer vorteilhaften Ausgestaltung ist der Elevationsantriebs 4 und auch der Azimutantrieb 3 um eine volle Umdrehung von 360° drehbar, und insbesondere auch um eine Mehrzahl von vollen Umdrehungen drehbar.
In einer weiteren möglichen Ausführungsform ist der Elevationsantrieb 4 um einen Winkel von maximal 300° drehbar, wobei der Elevationsantrieb 4 vorteilhafterweise eine Grundstellung aufweist, vorzugsweise wie in Figur 1 dargestellt derart, dass die Abschussrohre 5a,5b,5c in der Grundstellung vertikal nach oben ausgerichtet sind, und dass der Elevationsantriebs 4 ausgehend von dieser Grundstellung um einen Winkel von +/- 150° drehbar ist.

Der Elektromotor des Azimutantriebs 3 und/oder des Elevationsantriebs 4 wird vorteilhafterweise derart betrieben, dass das Befestigungsteil 4i innerhalb von weniger als einer Sekunde von einer Ausgangsposition zu einer Zielposition bewegt wird, indem der Azimutantrieb 3 und/oder der Elevationsantrieb 4 während weniger als einer Sekunde vorzugsweise bis an dessen kurzfristige Leistungsgrenze betrieben wird. Auf Grund dieser äusserst kurzfristigen Betriebsdauer können die Elektromotoren während der Betriebsdauer adiabatisch, das heisst ohne Wärmeaustausch beziehungsweise ohne Kühlung betrieben werden, da es während dieser Betriebsdauer nicht möglich und auch nicht erforderlich ist die entstehende Wärme abzuführen. Auf Grund der äusserst kurzen Betriebsdauer von weniger als einer Sekunde kann der Elektromotor, wenn dieser bis zur kurzfristigen Leistungsgrenze genutzt wird, mit sehr hohem Strom betrieben werden, was den Vorteil ergibt, dass kurzfristig ein sehr hohe Drehmoment erzeugbar ist, und der Rotor sehr schnell von der Ausgangsposition in die Endposition rotiert werden kann. Vorzugsweise werden sowohl der Azimutantrieb 3 als auch der Elevationsantrieb 4 adiabatisch betrieben. In einer vorteilhaften Ausgestaltung werden der Azimutantrieb 3 und/oder der Elevationsantrieb 4 an oder im Bereich dessen Leistungsgrenze betrieben, das heisst der Elektromotor wird mit einem derart hohen Strom betrieben, dass in Anbetracht des äusserst kurzfristigen Betriebs die kurzfristige Leistungsgrenze noch eingehalten wird. Unter einer kurzfristigen Leistungsgrenze wird diejenige Leistung verstanden, die einem Elektromotor während einer kurzen Zeit zugeführt werden kann, ohne dass dieser Schaden nimmt. Wenn der Elektromotor in diesem Bereich der kurzfristigen Leistungsgrenze betrieben wird sind insbesondere die beiden nachfolgend genannten, möglichen Schäden zu vermeiden indem gegebenenfalls die Stromspitze entsprechend reduziert wird. Es ist zu vermeiden dass die Spulen beschädigt werden, insbesondere durch Verbrennen oder Schmelzen, auf Grund des adiabatischen Betriebs. Zudem ist zu vermeiden dass im Elektromotor befindliche Dauermagnete auf Grund des hohen Stroms entmagnetisiert werden. Ein derart betriebener Elektromotor kann kurzfristig, das heisst im Bereich von weniger als einer Sekunde, mit relativ hohen Strömen betrieben werden, ohne dass der Elektromotor beschädigt wird.

Der erfindungsgemässe Azimutantrieb 3 und/oder Elevationsantrieb 4 weist den Vorteil auf, dass dieser während der äusserst kurzen Betriebszeit von vorzugsweise weniger als einer Sekunde im Bereich von dessen Leistungsgrenze betrieben werden kann, das heisst mit sehr hohen Strömen betrieben werden kann, was den Vorteil ergibt, dass relativ kleine und leichte Elektromotoren verwendet werden können. Durch den adiabatischen Betrieb der Elektromotoren ist zudem keine zusätzliche Anordnung zur Kühlung erforderlich, da die Wärmeenergie während dem kurzfristigen Betrieb im Elektromotor gespeichert wird, und danach während dem Stillstand des Elektromotors wieder abgegeben werden kann. Der Verzicht auf Kühlvorrichtungen ermöglicht weiteres Gewicht einzusparen. Der erfindungsgemässe Azimutantrieb 3 und/oder Elevationsantrieb 4 weist den weiteren Vorteil auf, dass nur das Lager 3b; 4b ein mechanisches Teil darstellt, das einem Verschleiss unterliegen könnte. Vorzugsweise werden Gleitlager verwendet, die weitgehend wartungsfrei sind. Der äusserst kurzfristige Betrieb des Elektromotors hat zudem den Vorteil zur Folge, dass die Gleitlager während dem Betrieb nicht übermässig erwärmt werden, sodass die Gleitlager vorteilhafterweise wartungsfrei betreibbar sind. Da die erfindungsgemässe Antriebsvorrichtung 10 keine mechanischen Getriebe, Übersetzungen oder ähnliche Hilfsmittel aufweist, ist die Antriebsvorrichtung 10 sehr schnell und trotz der hohen angreifenden Kräfte sehr zuverlässig und wartungsarm betreibbar.

Die Figuren 5 und 6 zeigen zwei weitere Ausführungsbeispiele von Werfern 10 in einer Frontansicht. Figur 5 zeigt einen asymmetrisch ausgestalteten Werfer 10 aufweisend eine einzige Abschussvorrichtung 5, wobei die Abschussvorrichtung 5 über das Befestigungsteil 4i direkt mit dem Elevationsantrieb 4 verbunden ist und um die Elevationsachse 4a drehbar ist. Der Elevationsantrieb 4 ist über das Verbindungsteil 4g mit der drehbaren Plattform 3e des Azimutantriebs 3 verbunden. Bei diesem Elevationsantrieb 4 ist nur an der einen Seite ein Befestigungsteil 4i angeordnet, wobei das Befestigungsteil 4i vorteilhafterweise derart bezüglich der Azimutachse 3a beabstandet angeordnet ist, dass bei befestigter Abschussvorrichtung 5 sich der resultierende Massenschwerpunkt, umfassend die Masse der Abschussvorrichtung 5 und des Elevationsantriebs 4, zumindest annähernd bei der Azimutachse 3a befindet. Somit kann eine bezüglich einer Drehung um die Azimutachse 3a exzentrische Gewichtsverteilung vermieden werden.

Figur 6 zeigt einen Werfer 10 mit einer Y-förmigen beziehungswiese einer gabelförmigen Aufhängung 7. Die gabelförmige Aufhängung 7 ist über ein Grundteil 7a an der Plattform 3e des Azimutrotors 3d befestigt. Zumindest eine Abschussvorrichtung 5,6 ist beidseitig und drehbar an der gabelförmigen Aufhängung 7 gelagert, auf der einen Seite über ein Verbindungs- und Lagerteil 6d, und auf der anderen Seite über das Befestigungsteil 4i des Elevationsantriebs 4. Diese Anordnung ist sowohl für eine einzige Abschussvorrichtung 5 geeignet als auch für eine Mehrzahl von nebeneinander angeordneten Abschussvorrichtungen 5,6.

Wie aus den Figuren 5 und 6 ersichtlich ist das Befestigungsteil 4i beziehungsweise die Elevationsachse 4a vorzugsweise derart hoch über der Plattform 3e beziehungsweise dem Grundteil 7a der Aufhängung 7 angeordnet, dass eine mit dem Befestigungsteil 4i verbundene Abschussvorrichtung 5 eine volle Umdrehung von 360° um die Elevationsachse 4a ausführen kann. Die Elevationsachse 4a kann auch tiefer angeordnet sein, wobei dann die Abschussvorrichtung 5 nur noch um eine Teilumdrehung gedreht werden kann, zum Beispiel um +/- 150°, damit die Abschussvorrichtung 5 nicht mit der Plattform 3e beziehungsweise dem Grundteil 7a kollidiert.

## Patentansprüche

1. Werfer (10) umfassend eine Abschussvorrichtung (5,6) zum Abschiessen von Nebelkerzen, Sprengkörpern und dergleichen, sowie umfassend eine Antriebsvorrichtung (1) zum Ausrichten der Abschussvorrichtung (5,6), wobei die Antriebsvorrichtung (1) einen Azimutantrieb (3), einen Elevationsantrieb (4), sowie einen Sockel (2) umfasst, wobei die Abschussvorrichtung (5,6) bezüglich des Sockels (2) um eine Azimutachse (3a) verdrehbar und um eine Elevationsachse (4a) elevierbar beweglich ist, derart, dass die Abschussvorrichtung (5,6) vertikal nach oben ausrichtbar ist, **dadurch gekennzeichnet dass** der Azimutantrieb (3) als ein getriebeloser, elektromotorischer Azimutantrieb (3) ausgestaltet ist, dass der Elevationsantrieb (4) als ein getriebeloser, elektromotorischer Elevationsantrieb (4) ausgestaltet ist, dass der Azimutantrieb (3) einen Azimutstator (3c) und einen Azimutrotor (3d) umfasst, wobei die Drehachse des Azimutrotors (3d) die Azimutdrehachse (3a) definiert, dass der Elevationsantrieb (4) einen Elevationsstator (4c) und einen Elevationsrotor (4d) umfasst, dass der Azimutstator (3c) mit dem Sockel (2) verbunden ist, dass der Elevationsantrieb (4) mit der Azimutrotor (3d) verbunden ist, dass die Drehachse des Elevationsrotors (4d) die Elevationsachse (4a) definiert, und dass die Abschussvorrichtung (5,6) getriebelos mit dem Elevationsrotor (4d) verbunden ist.

2. Werfer nach Anspruch 1, **dadurch gekennzeichnet, dass** die Abschussvorrichtung (5,6) zumindest ein Abschussrohr (5a,5b,5c) aufweist, und dass der Elevationsantrieb (4) eine Grundstellung aufweist, in welcher die Abschussrohre (5a,5b,5c) vertikal nach oben ausgerichtet sind.

3. Werfer nach einem der vorhergehenden Ansprüche, **dadurch gekennzeichnet, dass** der Elevationsantrieb (4) derart ausgestaltet ist, dass der Elevationsrotor (4d) zumindest um eine volle Umdrehung von 360° drehbar ist.

4. Werfer nach einem der Ansprüche 1 oder 2, **dadurch gekennzeichnet, dass** der Elevationsantrieb (4) derart ausgestaltet ist, dass der Elevationsrotor (4d) um einen Winkel von maximal 300° drehbar ist.

5. Werfer nach Anspruch 4, **dadurch gekennzeichnet, dass** der Elevationsrotor (4d) und das mit dem Elevationsrotor (4d) verbundene Befestigungsteil (4i) um einen Winkel von +/- 150° bezüglich der Vertikalen drehbar ist,

6. Werfer nach einem der vorhergehenden Ansprüche, **dadurch gekennzeichnet, dass** der Elevationsrotor (4d) an beiden Enden je ein Befestigungsteil (4i) aufweist, dass die beiden Befestigungsteile (4i) bezüglich der Azimutachse (3a) gegenseitig symmetrisch angeordnet sind, und dass die Befestigungsteile (4i) zur Befestigung der Abschussvorrichtung (5) ausgestaltet ist.

7. Werfer nach einem der Ansprüche 1 bis 5, **dadurch gekennzeichnet, dass** nur an der einen Seite des Elevationsantriebs (4) ein Befestigungsteil (4i) zur Befestigung der Abschussvorrichtung (5) angeordnet ist, wobei das Befestigungsteil (4i) derart bezüglich der Azimutachse (3a) beabstandet angeordnet ist, dass bei befestigter Abschussvorrichtung (5) sich der resultierende Massenschwerpunkt zumindest annähernd bei der Azimutachse (3a) befindet.

8. Werfer nach einem der Ansprüche 6 oder 7, **dadurch gekennzeichnet, dass** das Befestigungsteil (4i) derart hoch über dem Sockel (2) angeordnet ist, dass eine mit dem Befestigungsteil (4i) verbundene Abschussvorrichtung (5) eine volle Umdrehung von 360° um die Elevationsachse 4a ausführen kann.

9. Werfer nach Anspruch 8, **dadurch gekennzeichnet, dass** eine gabelförmige Aufhängung (7) mit dem Azimutrotor (3d) verbunden ist, dass eine Abschussvorrichtung (5) beidseitig an der gabelförmigen Aufhängung (7) gelagert ist, und dass auf der einen Seite der gabelförmigen Aufhängung der Elevationsantrieb (4) mit Befestigungsteil (4i) angeordnet ist.

10. Werfer nach einem der vorhergehenden Ansprüche,
**dadurch gekennzeichnet, dass** der Azimutantrieb (3) und/oder der Elevationsantrieb (4) als ein Aussenläufermotor, ein Innenläufermotor oder ein Doppelmotor ausgestaltet ist.

11. Verfahren zum Betrieb eines Werfers (10) nach Anspruch 1 wobei die Abschussvorrichtung (5,6) bezüglich des Sockels (2) um die Azimutachse (3a) gedreht und um die Elevationsachse (4a) eleviert wird, wobei die Abschussvorrichtung (5,6) vertikal nach oben ausrichtbar ist, wobei die Abschussvorrichtung (5,6) mittels des Elevationsantriebs (4) oder mittels des Elevationsantriebs (4) und des Azimutantriebs (3) innerhalb von weniger als einer Sekunde von einer Ausgangsposition zu einer Zielposition bewegt wird, indem zumindest der Elevationsantrieb (4) während weniger als einer Sekunde im Bereich von dessen kurzfristiger Leistungsgrenze betrieben wird.

12. Verfahren nach Anspruch 11, **dadurch gekennzeichnet, dass** die Abschussvorrichtung (5,6) Abschussrohre (5a,5b,5c) aufweist, welche in der Ausgangsposition vertikal nach oben verlaufen.

13. Verfahren nach Anspruch 12, **dadurch gekennzeichnet, dass** die Elevationsachse (4a), ausgehend von der Ausgangsposition, bezüglich der Vertikalen um einen Winkel von zumindest +/- 150° verdrehbar ist.

14. Verfahren nach einem der Ansprüche 11 bis 13, **dadurch gekennzeichnet, dass** zumindest der Elevationsantrieb (4) adiabatisch betrieben werden.

15. Verfahren nach einem der Ansprüche 12 bis 14, **dadurch gekennzeichnet, dass** der Azimutantrieb (3) und der Elevationsantrieb (4) mit derart hohen Strömen angesteuert werden, dass diese während der Betriebsdauer von weniger als einer Sekunde im Bereich von deren kurzfristiger Leistungsgrenze betrieben werden.

## Claims

1. Launcher (10) comprising a firing device (5,6) for firing smoke grenades, explosive devices and similar, and comprising a driving device (1) for orienting the firing device (5,6), wherein the driving device comprises an azimuth drive (3), an elevation drive (4) and a base (2), wherein the firing device (5, 6) can be rotated relative to the base (2) about an azimuth axis (3a) and can be moved in elevation about an elevation axis (4a), so that the firing device (5,6) can be oriented vertically upwards, **characterized in that** the azimuth drive (3) is designed as a gearless electromotive azimuth drive (3), that the elevation drive is designed as a gearless electromotive elevation drive (4), that the azimuth drive (3) comprises an azimuth stator (3c) and an azimuth rotor (3d), wherein the axis of rotation of the azimuth rotor (3d) defines the azimuth axis of rotation (3a), that the elevation drive (4) comprises an elevation stator (4c) and an elevation rotor (4d), that the azimuth stator (3c) is connected to the base (2), that the elevation drive (4) is connected to the azimuth rotor (3d), that the axis of rotation of the elevation rotor (4d) defines the elevation axis (4a), and that the firing device (5,6) is gearlessly connected to the elevation rotor (4d).

2. Launcher as claimed in Claim 1, **characterized in that** the firing device (5,6) comprises at least one launching tube (5a,5b,5c), and that the elevation drive (4) has a basic position in which the launching tube (5a,5b,5c) can be oriented vertically upwards.

3. Launcher as claimed in any one of the preceding claims, **characterized in that** the elevation drive (4) is designed such that the elevation rotor (4d) can be rotated by at least a full revolution of 360°.

4. Launcher as claimed in any one of Claims 1 or 2, **characterized in that** the elevation drive (4) is designed such that the elevation rotor (4d) can be rotated by an angle of a maximum of 300°.

5. Launcher as claimed in Claim 4, **characterized in that** the elevation rotor (4d) and the attachment part (4i) that is connected to the elevation rotor (4d) can be rotated by an angle of +/- 150° relative to the vertical.

6. Launcher as claimed in any one of the preceding claims, **characterized in that** the elevation rotor (4d) comprises an attachment part (4i) on both ends, that the two attachment parts (4i) are disposed mutually symmetrically relative to the azimuth axis (3a), and that the attachment parts (4i) are designed for attaching the firing device.

7. Launcher as claimed in any one of Claims 1 to 5, **characterized in that** an attachment part (4i) for attaching the firing device (5) is disposed only on the one side of the elevation drive (4), wherein the attachment part (4i) is disposed at a distance from the azimuth axis (3a) so that with the firing device (5) fixed the resulting centre of mass is disposed at least approximately on the azimuth axis (3a).

8. Launcher as claimed in any one of Claims 6 or 7, **characterized in that** the attachment part (4i) is disposed high above the base (2) so that a firing device (5) connected to the attachment part (4i) can perform a full revolution of 360° about the elevation axis 4a.

9. Launcher as claimed in Claim 8, **characterized in that** a fork-shaped suspension (7) is connected to the azimuth rotor (3d), that a firing device (5) is supported on both sides on the fork-shaped suspension (7), and that the elevation drive (4) with attachment part (4i) is disposed on the one side of the fork-shaped suspension.

10. Launcher as claimed in any one of the preceding claims, **characterized in that** the azimuth drive (3) and/or the elevation drive (4) is/are designed as an external rotor motor, an internal rotor motor or a dual motor.

11. Method for operating a launcher (10) according to Claim 1, wherein the firing device (5,6) is rotated about the azimuth axis (3a) and is elevated about the elevation axis (4a) relative to the base (2), wherein the firing device (5,6) can be oriented vertically upwards, wherein the firing device (5,6) is moved by means of the elevation drive (4) or by means of the elevation drive (4) and the azimuth drive (3) within less than one second from an initial position to a target position by operating at least the elevation drive (4) during less than one second in the region of the short-term performance limit thereof.

12. Method as claimed in Claim 11, **characterized in that** the firing device (5,6) comprises launching tubes (5a,5b,5c) that run vertically upwards in the initial position.

13. Method as claimed in Claim 12, **characterized in that** the elevation axis (4a) can be rotated relative to the vertical by an angle of at least +/- 150° starting from the initial position.

14. Method as claimed in any one of Claims 11 to 13, **characterized in that** at least the elevation drive (4) is driven adiabatically.

15. Method as claimed in any one of Claims 12 to 14, **characterized in that** the azimuth drive (3) and the elevation drive (4) are controlled with such high currents that said drives are operated in the region of the short-term power limit thereof during the operating period of less than one second.

## Revendications

1. Lanceur (10) comprenant un dispositif de lancement (5, 6) pour le lancement de grenades fumigènes, de corps explosifs et analogues, et comprenant également un dispositif d'entraînement (1) pour orienter le dispositif de lancement (5, 6), dans lequel le dispositif d'entraînement (1) comprend un entraînement d'azimut (3), un entraînement de hausse (4) ainsi qu'un socle (2), dans lequel le dispositif de lancement (5, 6) est mobile par rapport au socle (2) en rotation autour d'un axe d'azimut (3a) et en élévation autour d'un axe de hausse (4a), de telle manière que le dispositif de lancement (5, 6) puisse être orienté verticalement vers le haut, **caractérisé en ce que** l'entraînement d'azimut (3) est réalisé par un entraînement d'azimut à moteur électrique sans transmission (3), **en ce que** l'entraînement de hausse (4) est réalisé par un entraînement de hausse à moteur électrique sans transmission (4), **en ce que** l'entraînement d'azimut (3) comprend un stator d'azimut (3c) et un rotor d'azimut (3d), dans lequel l'axe de rotation du rotor d'azimut (3d) définit l'axe de rotation d'azimut (3a), **en ce que** l'entraînement de hausse (4) comprend un stator de hausse (4c) et un rotor de hausse (4d), **en ce que** le stator d'azimut (3c) est assemblé au socle (2), **en ce que** l'entraînement de hausse (4) est assemblé au rotor d'azimut (3d), **en ce que** l'axe de rotation du rotor de hausse (4d) définit l'axe de hausse (4a), et **en ce que** le dispositif de lancement (5, 6) est relié au rotor de hausse (4d) sans transmission.

2. Lanceur selon la revendication 1, **caractérisé en ce que** le dispositif de lancement (5, 6) présente au moins un tube de lancement (5a, 5b, 5c), et **en ce que** l'entraînement de hausse (4) présente une position de base, dans laquelle les tubes de lancement (5a, 5b, 5c) sont orientés verticalement vers le haut.

3. Lanceur selon l'une quelconque des revendications précédentes, **caractérisé en ce que** l'entraînement de hausse (4) est configuré de telle manière que le rotor de hausse (4d) puisse tourner au moins d'une révolution complète de 360°.

4. Lanceur selon l'une des revendications 1 ou 2, **caractérisé en ce que** l'entraînement de hausse (4) est configuré de telle manière que le rotor de hausse (4d) puisse tourner d'un angle de 300° au maximum.

5. Lanceur selon la revendication 4, **caractérisé en ce que** le rotor de hausse (4d) et la pièce de fixation (4i) assemblée au rotor de hausse (4d) peuvent tourner d'un angle de ± 150° par rapport à la verticale.

6. Lanceur selon l'une quelconque des revendications précédentes, **caractérisé en ce que** le rotor de hausse (4d) présente aux deux extrémités respectivement une pièce de fixation (4i), **en ce que** les deux pièces de fixation (4i) sont disposées de façon mutuellement symétrique par rapport à l'axe d'azimut (3a), et **en ce que** les pièces de fixation (4i) sont configurées pour la fixation du dispositif de lancement (5).

7. Lanceur selon l'une quelconque des revendications 1 à 5, **caractérisé en ce qu'**une pièce de fixation (4i) pour la fixation du dispositif de lancement (5) est disposée uniquement sur un premier côté de l'entraînement de hausse (4), dans lequel la pièce de fixation (4i) est disposée à distance par rapport à l'axe d'azimut (3a), de telle manière que, lorsque le dispositif de lancement (5) est fixé, le centre de gravité résultant se trouve au moins approximativement à l'axe d'azimut (3a).

8. Lanceur selon l'une des revendications 6 ou 7, **caractérisé en ce que** la pièce de fixation (4i) est disposée haut au-dessus du socle (2), de telle manière qu'un dispositif de lancement (5) assemblé à la pièce de fixation (4i) puisse décrire une révolution complète de 360° autour de l'axe de hausse (4a).

9. Lanceur selon la revendication 8, **caractérisé en ce qu'**une suspension en forme de fourche (7) est assemblée au rotor d'azimut (3d), **en ce qu'**un dispositif de lancement (5) est supporté de part et d'autre sur la suspension en forme de fourche (7), et **en ce que** l'entraînement de hausse (4) avec la pièce de fixation (4i) est disposé sur le premier côté de la suspension en forme de fourche.

10. Lanceur selon l'une quelconque des revendications précédentes, **caractérisé en ce que** l'entraînement d'azimut (3) et/ou l'entraînement de hausse (4) est réalisé par un moteur à induit extérieur, un moteur à induit intérieur ou un moteur double.

11. Procédé de conduite d'un lanceur (10) selon la revendication 1, dans lequel on fait tourner le dispositif de lancement (5, 6) autour d'un axe d'azimut (3a) par rapport au socle (2) et on règle l'angle de hausse autour de l'axe de hausse (4a), dans lequel le dispositif de lancement (5, 6) peut être orienté verticalement vers le haut, dans lequel on déplace le dispositif de lancement (5, 6) au moyen de l'entraînement de hausse (4) ou au moyen de l'entraînement de hausse (4) et de l'entraînement d'azimut (3) à l'intérieur de moins d'une seconde d'une position initiale à une position de visée, par le fait que l'on commande l'entraînement de hausse (4) pendant moins d'une seconde dans le domaine de sa limite de puissance à court terme.

12. Procédé selon la revendication 11, **caractérisé en ce que** le dispositif de lancement (5, 6) présente des tubes de lancement (5a, 5b, 5c), qui s'étendent en position initiale verticalement vers le haut.

13. Procédé selon la revendication 12, **caractérisé en ce que** l'axe de hausse (4a) peut tourner à partir de la position initiale d'un angle d'au moins ± 150° par rapport à la verticale.

14. Procédé selon l'une quelconque des revendications 11 à 13, **caractérisé en ce que** l'on commande au moins l'entraînement de hausse (4) de façon adiabatique.

15. Procédé selon l'une quelconque des revendications 12 à 14, **caractérisé en ce que** l'on commande l'entraînement d'azimut (3) et l'entraînement de hausse (4) avec des courants élevés de telle manière que ceux-ci fonctionnent pendant la durée de fonctionnement de moins d'une seconde dans le domaine de leur limite de puissance à court terme.
